# EUROPÄISCHE PATENTANMELDUNG

(11) **EP 0 687 861 A1**
(43) Veröffentlichungstag der Anmeldung: **20.12.1995**
(21) Anmeldenummer: 94810354.4
(22) Anmeldetag: 15.06.1994
(51) Int. Cl.: F23G 5/027, F23G 5/30

(54) **Verfahren und Anlage zum Behandeln von Rückstandstoffen**

(71) Anmelder: Sulzer Chemtech AG, CH-8404 Winterthur (CH)
(72) Erfinder: Tesch, Marc, Dr., CH-8008 Zürich (CH)
(74) Vertreter: Hammer, Bruno, Dr.

(57) **Zusammenfassung**

Das Verfahren zum Behandeln von Rückstandstoffen umfasst eine kontinuierliche thermische Behandlung und eine Erzeugung von entsorgbaren Rückstandsprodukten. Erfindungsgemäss werden in einer ersten thermischen Behandlungsstufe aus den zu behandelnden Stoffen Gase freigesetzt sowie prillförmige Rückstandspartikel gebildet. In einer zweiten Stufe werden diese Partikel in suspendiertem Zustand unter Zufuhr von gasförmigen Reaktanden weiter behandelt. Eine Anlage zum Durchführen des Verfahrens umfasst folgende Teile: eine Dosier- und Fördervorrichtung (11) für die Rückstandstoffe (A), einen Wirbelschichtreaktor (10) für die erste Verfahrensstufe und ein Fallrohr (20) für die zweite Verfahrensstufe, wobei am Fallrohr mindestens eine Einspeisestelle für gasförmige Reaktanden (C) und unterhalb des Fallrohrs ein Auffangbehälter (29) für die Rückstandsprodukte (E) vorgesehen sind.

## Beschreibung

Die Erfindung betrifft ein Verfahren zum Behandeln von Rückstandstoffen gemäss Oberbegriff von Anspruch 1 sowie eine Anlage zum Durchführen des Verfahrens. Es handelt sich um eine Behandlung insbesondere von Sonderabfällen wie beispielsweise Lackschlämmen, Metallhydroxidschlämmen, asbesthaltigen Abfällen, Filterstäuben, Elektronikschrott oder kontaminierten Böden. Die im Oberbegriff genannte thermische Behandlung ist eine Pyrolyse (bei Mangel an Sauerstoff), eine Verbrennung (bei Überschuss an Sauerstoff) oder teils Pyrolyse, teils Verbrennung.

Die Rückstandstoffe, kurz als Rückstände oder Reststoffe bezeichnet, liegen in fester Form vor oder in einer pastösen Form mit einem typischer Wassergehalt zwischen 10 und 60 Gewichtsprozent. Sie enthalten anorganische Bestandteile, insbesondere Schwermetalle oder Schwermetallverbindungen, und organische Bestandteile (typische Anteile 10 - 60 Gew.-%), die bei der thermischen Behandlung in gasförmige, teils verbrennbare Verbindungen übergehen. Die thermische Behandlung (oder Entgasung) wird in der Regel bei Temperaturen durchgeführt (600 - 900 °C), die unterhalb des Schmelzpunktes der aus den anorganischen Bestandteilen gebildeten Mischung liegt.

Die Rückstände müssen in die erste Verfahrensstufe, in der eine kontinuierliche thermische Behandlung erfolgt, mit einer Dosiervorrichtung zugeführt werden. Die erste Stufe umfasst auch das Aufheizen der Rückstände und das Verdampfen des Wassers, das in den Rückständen enthalten ist.

Die zu erzeugenden Rückstandsprodukte, die nur noch anorganische Bestandteile enthalten, müssen in eine entsorgbare Form gebracht werden. Dazu müssen Salze wie Sulfite oder Sulfide und Schwermetalle entweder immobilisiert oder abgetrennt werden. Schwermetalle, die das Hauptproblem darstellen, können in Feststoffe eingebunden werden (Mineralisierung, Verglasung). Sie können aber auch abgetrennt und anschliessend zu Wertstoffen aufbereitet werden.

Aus der EP-A 0 465 406 ist ein Verfahren bekannt, bei dem ein Entgasungsprozess (Pyrolyse) und ein Schmelzprozess (Mineralisierung) kombiniert sind. Wie die Erfahrung gezeigt hat, sind die bei der Entgasung gebildeten Zwischenprodukte oft für eine Mineralisierung ungeeignet. Beispielsweise sind die Zwischenprodukte durch Koks verunreinigt, so dass sich die Schwermetalle nicht in einen inerten festen Endzustand bringen lassen. Oft liegen die Feststoffe in einer sehr feinen, schwer handhabbaren Form vor (Partikelgrösse < 20 µm).

Gelangen beispielsweise die feinen Partikel als Aerosole in die Gasphase, so können sie nur noch unter erheblichem Aufwand aus der Gasphase entfernt werden. Überdies weist der Reststoff in einem solchen Fall eine derart hohe spezifischen Oberfläche auf, dass die vorhandenen Schwermetalle sehr leicht eluierbar sind.

Es ist daher Aufgabe der Erfindung, ein Verfahren zu schaffen, bei dem die Zwischenprodukte, d.h. die Produkte der ersten thermischen Behandlungsstufe, in einer Form entstehen oder sich in eine Form bringen lassen, in der auch in Problemfällen Schwermetalle immobilisiert werden können. Diese Aufgabe ist durch die im kennzeichnenden Teil des Anspruchs 1 genannten Merkmale lösbar. Durch Prillieren der zu behandelnden Rückstände bei der thermischen Behandlung, die vorzugsweise in einer Wirbelschicht oder auch in mehreren Wirbelschichten durchgeführt wird, ergeben sich suspendierbare Rückstandspartikel. Die die thermische Behandlung umfassende erste Verfahrensstufe ist derart zu gestalten, dass der Korngrössenmittelwert der prillförmigen Rückstandspartikel möglichst zwischen 0,1 und 1 mm liegt.

Eine günstige Prillierung der Rückstandspartikel - nämlich eine Prillierung, die zu einem geringen Feinanteil führt - lässt sich erhalten, wenn die zu behandelnden Stoffe in einem Abstand unterhalb des Wirbelschichtniveaus in die Wirbelschicht eingetragen werden.

Die Partikel werden in einer zweiten Verfahrensstufe, beispielsweise in einem Fallrohr, mit oxidierenden und/oder reduzierenden Gasen in Kontakt gebracht, um Sekundärreaktionen durchzuführen. Beispielsweise mit Luft oder Sauerstoff kann durch Oxidation Koks aus der Feststoffphase entfernt werden. Mittels reduzierenden Gasen (z.B. Wasserstoff) können andererseits gesundheitsschädliche Schwermetallverbindungen wie z.B. Ni-Oxide oder Cr(VI)-Verbindungen zu unschädlichen Verbindungen umgewandelt werden.

Durch eine Gaszufuhr, insbesondere die Zufuhr eines Inertgases, kann ein separierender Übergangsbereich zwischen den Gasräumen der ersten und zweiten Stufe hergestellt werden.

Statt in einem Wirbelschichtreaktor kann die thermische Behandlung auch in einem Drehrohrofen oder in einer beheizten Schnecke durchgeführt werden.

Der Wirbelschichtreaktor kann auch als eine Kaskade von mehreren in Serie angeordneten Wirbelschichten ausgeführt sein. Die Grenzen zwischen benachbarten Wirbelschichten können durch Wehre gebildet sein. In einer anderen Ausführungsform können die Wirbelschichten über Tauchrohre verbunden sein, wobei in diesen Tauchrohren die zweite Stufe des erfindungsgemässen Verfahrens durchgeführt werden kann.

Die bei der thermischen Behandlung freigesetzten Gase können derart verbrannt werden, dass sich die freigesetzte Verbrennungswärme für die thermische Behandlung nutzen lässt. Die bei der Verbrennung entstehenden Rauchgase werden mit Vorzug zu einem Teil in die erste Stufe rückgeführt und dort als Fluidisiergas für die Wirbelschicht verwendet.

Als Fluidisiergas kommt auch erhitzte Luft in Frage. Ausserdem kann Druckluft als Treibgas in einem Injektor verwendet werden, in dem rückgeführtes Rauchgas auf den für ein Fluidisiergas benötigten Druck verdichtet wird. Der mit der Luft mitgeführte Sauerstoff hat eine zumindest teilweise Verbrennung der oxidierbaren Gase in der Wirbelschicht zur Folge, wodurch Prozesswärme, die für die thermische Behandlung benötigte wird, in der Wirbelschicht selbst erzeugt wird.

Es ist eine Nachverbrennung der Abgase der ersten Stufe notwendig, wenn brennbare Gase vorhanden sind und Kohlenmonoxid zu Kohlendioxid aufoxidiert werden muss. Bei der Nachverbrennung sollen auch Dioxine und Furane zerstört werden.

Bei einer ersten Ausführungsvariante des erfindungsgemässen Verfahrens werden vor Eintritt in die zweite Stufe die Gase von den Rückstandspartikeln abgeschieden und einer Nachverbrennung zugeführt. Die Gas/Feststoffabscheidung kann mittels eines Zyklons vorgenommen werden. Bei einer zweiten Variante erfolgt die Verbrennung in der zweiten Stufe, wobei es zum Aufschmelzen der Rückstandspartikel kommen kann.

Wird die zweite Stufe des Verfahrens in einem Fallrohr durchgeführt, so bewegen sich die gasförmigen Reaktanden bei der Variante 1 im Gegenstrom zu den fallenden Rückstandspartikel. Bei der Variante 2 liegt im Fallrohr Gleichstrom vor.

Die Rückstandspartikel gelangen nach Durchlaufen der zweiten Stufe in ein Auffanggefäss. Dieses Gefäss kann als beheizbarer Schmelztiegel (Schmelzofen) ausgebildet sein, und in diesem Schmelztiegel findet das Aufschmelzen der Rückstandsprodukte als dritte Verfahrensstufe statt.

Schwermetalle, die im Schmelztiegel in die Gasphase übergehen, werden durch die zuströmenden Rückstandspartikel an einem Austritt aus dem Tiegel gehindert. Denn aufgrund einer tieferen Temperatur der Partikel werden gasförmige Schwermetalle an den Partikeloberflächen kondensiert oder desublimiert. Die derart abgefangenen Schwermetalle werden wieder in den Tiegel zurückverfrachtet, wodurch erreicht wird, dass nur noch geringe Mengen an Schwermetallen die Anlage über den Rauchgaspfad verlassen können.

Das Verfahren gemäss Variante 1 zeichnet sich daher dadurch aus, dass eine sekundäre Rauchgasreinigung unnötig ist oder ein allfälliger Aufwand zu diesem Zweck gering ist. Schwermetalle verlassen die Anlage in einer immobilisierten Form am Ende des Feststoffpfades und nicht am Ende des Rauchgaspfads als Produkt einer Rauchgaswäsche in einer nicht immobilisierten Form.

Sind die Schwermetallanteile klein und/oder werden die Schwermetalle so gut an den Rückstandspartikeln gebunden, dass sie nicht eluierbar sind, so ist ein Aufschmelzen nicht erforderlich und somit braucht das genannte Auffanggefäss nicht als Schmelzofen ausgebildet sein.

Bei der Variante 2 des Verfahrens schliesst sich an das Fallrohr ein relativ grossräumiger Schmelztiegel an. Im Fallrohr und/oder im Tiegel findet die Verbrennung der oxidierbaren Gase statt. Dabei werden die Rückstandsprodukte geschmolzen. Für den Fall, dass die durch die oxidierbaren Gase gelieferte Verbrennungswärme zu gering für ein vollständiges Aufschmelzen ist, ist ein Hilfsbrenner am Schmelztiegel vorzusehen. Für die Gasphase muss ein relativ grosser Raum vorgesehen sein, damit eine erforderliche Verweilzeit von 1 bis 2 Sekunden eingehalten werden kann. Während dieser Verweilzeit werden organische Gifte wie Dioxine und Furane thermisch zerstört.

Der erwähnte Hilfsbrenner kann zusätzlich zum Anfahren der Anlage eingesetzt werden.

Liegt ein grosser metallischer Anteil in den Rückständen vor, so bildet sich am Tiegelboden eine Schicht aus einer Metallschmelze aus. Dieser Schicht ist eine aus einer Glasschmelze bestehende Schicht überlagert. Es ist daher von Vorteil, wenn Austrittsöffnungen vorgesehen sind, durch die die beiden Phasen getrennt abgezogen werden können. Für die Rauchgase ist eine weitere Austrittsöffnung am Schmelztiegel vorgesehen.

Nachfolgend wird die Erfindung im Zusammenhang mit Zeichnungen erläutert. Es zeigen:
- Fig. 1: ein Fliessbild des erfindungsgemässen Verfahrens (oder ein Schema der entsprechenden Anlage),
- Fig. 2: ein Fliessbild der zweiten und gegebenenfalls dritten Verfahrensstufe, Variante 1, und
- Fig. 3: ein Fliessbild der zweiten und dritten Verfahrensstufe, Variante 2.

Das erfindungsgemässe Verfahren umfasst gemäss Fig.1 eine erste Stufe, der das Bezugszeichen 1 zugeordnet ist, und eine zweite sowie gegebenenfalls dritte Stufe, die mit dem Bezugszeichen 2 zusammengefasst sind. Mit A sind die zu behandelnden Rückstandstoffe bezeichnet. B steht für das Medium, beispielsweise Luft, mit dem die thermische Behandlung in einem Wirbelschichtreaktor 10 angetrieben wird. C sind die in der zweiten Stufe eingesetzten gasförmigen Reaktanden. D ist das beim Verbrennen der oxidierbaren Gase entstehende Rauchgas. Und mit E ist das in fester Form entsorgbare Rückstandsprodukt bezeichnet. Die Pfeile a, b, c, d und e geben den Transport der entsprechenden Stoffe A, B, C, D bzw. E an.

Die Rückstandstoffe A werden mittels einer Dosier- und Fördervorrichtung 11 der kontinuierlichen Behandlung im Wirbelschichtreaktor 10 zugeführt (Pfeil a'). Diese Vorrichtung ist beispielsweise eine Dosierschnecke. In der heissen Wirbelschicht werden die festen oder pastösen Rückstände A aufgeheizt, vorhandenes Wasser abgedampft und organische Bestandteile vergast. Durch die mechanische Einwirkung der Wirbelschicht gehen die Rückstände A zumindest teilweise in eine körnige Partikelform (prillförmige Rückstandspartikel) über, die eine Fluidisierung oder Suspendierung der Partikel ermöglicht. Die Verbindung p stellt den Transportweg der Rückstandspartikel zur zweiten Stufe dar. Lässt sich ein Teil der Rückstände A nicht prillieren, so ist ein separater Pfad q für diesen Teil vorzusehen.

Die für die Pyrolyse benötigte Prozesswärme wird mit Vorteil mit den Wirbelgasen - Pfeil f - zugeführt. Im Anlagenteil 12 erfolgt die nötige Gaserhitzung und Druckerhöhung. Dabei kann, wie oben bereits erwähnt, die Druckerhöhung von rückgeführtem Rauchgas D - Verbindung d' - mittels eines Injektors und Druckluft B hergestellt werden.

Fig.2 stellt den Anlagenteil 2 der Fig.1 für die Verfahrensvariante 1 dar. Die prillförmigen Rückstandspartikel gelangen (Pfeil p) in eine Trennvorrichtung, insbesondere in einen Zyklon, in welcher die oxidierbaren Gase von den Rückstandspartikeln abgeschieden werden. Die Gase strömen - Pfeil g - in eine Kammer 22, wo sie verbrannt werden. Die Verbrennungswärme kann genutzt werden, zum Teil im erfindungsgemässen Verfahren selbst.

Die Rückstandspartikel werden - Pfeil h - in ein Fallrohr 20 transportiert, wo sie mit den im Gegenstrom fliessenden Gasen C reagieren. Anschliessend gelangen die Rückstandspartikel - Pfeil i - in einen Auffangbehälter 29. Dieser Auffangbehälter kann ein Schmelzofen 30 sein, in dem die Partikel für eine Mineralisation aufgeschmolzen werden.

Bei der Variante 2, die in Fig.3 dargestellt ist, gelangen die prillförmigen Rückstandspartikel (Pfeil p) zusammen mit den gasförmigen Produkten in das Fallrohr 25, wo sie mit den gasförmigen Reaktanden C vermischt werden und im Gleichstrom in den Schmelztiegel 30 - Pfeil p' - eintreten. Die oxidierbaren Gase werden im Fallrohr 25 und/oder im Schmelztiegel 30 verbrannt. Mit einem Hilfsbrenner 27 kann, falls erforderlich, die für das Schmelzen benötigte Wärme in den Schmelztiegel 30 zugeführt werden. Die Rauchgase D werden über eine erste Austrittsöffnung abgezogen (Pfeil d). Für den Fall, dass die Schmelze sich aus einer metallischen Phase und einer Glasschmelzephase zusammensetzt, sind zwei weitere Austrittsöffnungen (Pfeile e' und e'') am Schmelztiegel 30 vorgesehen. Mit E' ist das metallische Produkt bezeichnet, das einer weiteren Aufbereitung zugeführt werden muss und mit E'' ist das glasartige Rückstandsprodukt bezeichnet, das in einer entsorgbaren Form vorliegt.

## Patentansprüche

1. Verfahren zum Behandeln von Rückstandstoffen, eine kontinuierliche thermische Behandlung und eine Erzeugung von entsorgbaren Rückstandsprodukten umfassend,
dadurch gekennzeichnet, dass in einer ersten thermischen Behandlungsstufe aus den zu behandelnden Stoffen Gase freigesetzt sowie prillförmige Rückstandspartikel gebildet werden und dass in einer zweiten Stufe diese Partikel in suspendiertem Zustand unter Zufuhr von gasförmigen Reaktanden weiter behandelt werden.

2. Verfahren nach Anspruch 1, dadurch gekennzeichnet, dass der Korngrössenmittelwert der prillförmigen Rückstandspartikel im Bereich zwischen 0,1 und 1 mm liegt.

3. Verfahren nach Anspruch 1 oder 2, dadurch gekennzeichnet, dass oxidierbare Gase der ersten Stufe verbrannt werden und ein Teil der Verbrennungswärme bei der thermischen Behandlung und/oder bei einem Aufschmelzen der Rückstandspartikel genutzt werden.

4. Verfahren nach einem der Ansprüche 1 bis 3, dadurch gekennzeichnet, dass die thermische Behandlung in mindestens einer Wirbelschicht durchgeführt wird.

5. Verfahren nach Anspruch 4, dadurch gekennzeichnet, dass die Gase der ersten Stufe teilweise in das Verfahren rückgeführt und als Fluidisiergas in der Wirbelschicht verwendet wird.

6. Verfahren nach einem der Ansprüche 1 bis 5, dadurch gekennzeichnet, dass die Gase der ersten Stufe vor Eintritt in die zweite Stufe von den Rückstandspartikeln abgeschieden und einer Nachverbrennung zugeführt werden.

7. Verfahren nach einem der Ansprüche 1 bis 5, dadurch gekennzeichnet, dass oxidierbare Gase, die in der ersten Stufe freigestzt werden, in der zweiten Stufe verbrannt werden.

8. Verfahren nach einem der Ansprüche 1 bis 7, dadurch gekennzeichnet, dass in der zweiten Stufe die Rückstandspartikel beim Durchlaufen einer Wegstrecke, insbesondere beim Passieren eines Fallrohrs, weiter behandelt werden, wobei die gasförmigen Reaktanden oxidierende und/oder reduzierende Gase sind.

9. Verfahren nach einem der Ansprüche 1 bis 8, dadurch gekennzeichnet, dass die Rückstandspartikel in einer dritten Stufe aufgeschmolzen werden, aus der die geschmolzenen Rückstandsprodukte kontinuierlich oder intermittierend abgezogen werden.

10. Verfahren nach den Ansprüchen 6, 8 und 9, dadurch gekennzeichnet, dass flüchtige Schwermetalle oder Schwermetallverbindungen aus der dritten Stufe in der zweiten Stufe an Rückstandspartikeln kondensiert werden.

11. Anlage zum Durchführen des Verfahrens nach Anspruch 1, folgende Teile umfassend:
- eine Dosier- und Fördervorrichtung (11) für die Rückstandstoffe (A),
- mindestens einen Wirbelschichtreaktor (10) für die erste Verfahrensstufe,
- mindestens ein Fallrohr (20) für die zweite
Verfahrensstufe, wobei am Fallrohr mindestens eine Einspeisestelle für gasförmige Reaktanden (C) und unterhalb des Fallrohrs ein Auffangbehälter (29) für die Rückstandsprodukte (E) vorgesehen sind.

12. Anlage nach Anspruch 11, dadurch gekennzeichnet, dass der Auffangbehälter (29) ein beheizbarer Schmelztiegel (30) ist, der mindestens eine Austrittsöffnung für eine Schmelze aufweist.

13. Anlage nach Anspruch 12, dadurch gekennzeichnet, dass der Schmelztiegel (30) eine Austrittsöffnung für eine flüssige Metallphase und eine Austrittsöffnung für eine auf der Metallphase aufschwimmende Glasschmelze aufweist.

14. Anlage nach einem der Ansprüche 11 bis 13, dadurch gekennzeichnet, dass zwischen Wirbelschichtreaktor (10) und Fallrohr (20) eine Trennvorrichtung (21), insbesondere ein Zyklon, für die Trennung von Gasen und Rückstandspartikel angeordnet ist und eine Nachverbrennkammer (22) für die Gase vorgesehen ist.

15. Anlage nach einem der Ansprüche 11 bis 14, dadurch gekennzeichnet, dass eine Rückführleitung (d') für Rauchgas (D) zum Wirbelschichtreaktor (10) vorgesehen ist.
